# FASCICULE DE BREVET EUROPEEN

(11) **EP 4 385 050 B1**
(45) Date de publication et mention de la délivrance du brevet: **11.06.2025**
(21) Numéro de dépôt: 22762130.7
(22) Date de dépôt: 29.07.2022
(51) Int. Cl.: H01H 9/44

(54) **CONTACTEUR DOUBLE COUPURE BI-DIRECTIONEL**
BIDIREKTIONALER SCHÜTZ MIT DOPPELUNTERBRECHUNG
BI-DIRECTIONAL DOUBLE-BREAK CONTACTOR

(30) Priorité: 11.08.2021 FR 2108642
(43) Date de publication de la demande: 19.06.2024
(73) Titulaire: Safran Electrical & Power, 31702 Blagnac (FR)
(72) Inventeur: BELTAN, Cecil, 77550 Moissy-Cramayel (FR); PRIEUR, Guillaume, 77550 Moissy-Cramayel (FR); BADAULT, Arnaud, 77550 Moissy-Cramayel (FR); ENOUF, Kévin, 77550 Moissy-Cramayel (FR); SCHACH, Alexis, 77550 Moissy-Cramayel (FR)
(74) Mandataire: Cabinet Camus Lebkiri
(86) Numéro de dépôt international: PCT/FR2022/051527
(87) Numéro de publication internationale: WO 2023/017220

(56) Documents cités:
- EP-A1- 2 463 876
- EP-A1- 2 743 950
- WO-A1-2011/147458

## Description

### DOMAINE TECHNIQUE DE L'INVENTION

Le domaine technique de l'invention est celui des chambres de contacteur.

La présente invention concerne un contacteur bi-directionnel à double coupure et plus particulièrement un contacteur bi-directionnel à double coupure comportant en tout deux blocs d'ailettes permettant l'extinction de deux arcs électriques de manière simultanée.

### ARRIERE-PLAN TECHNOLOGIQUE DE L'INVENTION

Les interrupteurs sont munis généralement de deux contacts électriques permettant d'établir une connexion électriquement conductrice. Lors de la séparation des contacts, des arcs électriques apparaissent s'accompagnant de contrainte thermique élevée ainsi que de difficulté à éteindre la connexion électrique. Il est donc nécessaire que ces arcs s'éteignent rapidement.

Classiquement, l'extinction d'un arc se fait en accélérant l'arc par un champ magnétique en direction d'ailettes de déionisation permettant de sectionner l'arc électrique en plusieurs arcs. Le sectionnement de l'arc permet d'augmenter la tension d'arc et ainsi de l'éteindre.

Par exemple, le brevet EP 2463876A1 présente une invention permettant de sectionner des arcs électriques d'un contacteur bi-directionnel à double coupure. Celle-ci est composée de deux zones d'extinction par zone de coupure soit quatre zones d'extinction dans ce contacteur. Pour chaque zone de coupure les deux zones d'extinction sont distinctes et perpendiculaire l'une à l'autre. Un mode de réalisation comprend pour chacune des zones d'extinction un bloc d'ailettes soit quatre blocs d'ailettes. Dans un autre mode de réalisation, pour chaque zone de coupure, le contacteur comprend une zone d'extinction qui est un bloc d'ailette et l'autre zone d'extinction est une plaque d'écarteur d'arc. En outre pour chaque bloc d'ailette, il y a deux guides d'arcs par bloc d'ailettes s'étendant chacun d'un contact électrique de l'interrupteur correspondant, et un guide d'arcs s'étendant de chaque plaque d'écarteur d'arc. Néanmoins, cette solution est encombrante et nécessite de nombreux équipements du fait des deux zones d'extinction distinctes et perpendiculaire l'une à l'autre par zone de coupure.

### RESUME DE L'INVENTION

L'invention offre une solution aux problèmes évoqués précédemment, en permettant d'augmenter le pouvoir de dissipation des ailettes de déionisation tout en simplifiant le fonctionnement du contacteur en diminuant le nombre de pièce à l'intérieur du contacteur. Cette simplification permet de diminuer le nombre de pièce et ainsi d'augmenter la surface des ailettes pour aider à la dissipation des arcs électriques.

Un premier aspect de l'invention concerne un contacteur bi-directionnel à double coupure comprenant :
- un pont mobile entre un état fermé et un état ouvert, comprenant un premier contact mobile et un deuxième contact mobile, et,
- un premier contact fixe en vis-à-vis du contact mobile et
- un deuxième contact fixe en vis-à-vis du contact mobile,

dans lequel dans l'état fermé, le premier et le deuxième contact mobile sont en contact avec respectivement le premier et le deuxième contact fixe et dans l'état ouvert le premier et le deuxième contact mobile sont distants avec respectivement le premier et le deuxième contact fixe,
   - deux aimants aptes à générer un champ magnétique de direction constante de manière à générer une force magnétique pour déplacer un arc apparaissant entre les contacts fixes et les contacts mobiles du pont mobile passant d'un état fermé à un état ouvert,
   - deux blocs d'ailettes possédant chacun :
      o une première et une deuxième extrémité
      o des ailettes comprises entre la première extrémité et la deuxième extrémité du bloc d'ailettes correspondant,
      o une première et une deuxième zone d'extinction formé chacune par les ailettes,
   - quatre guides d'arcs se dirigeant depuis les contacts mobiles du pont vers les deux blocs d'ailettes,
caractérisé en ce que au moins des encoches d'ailettes formant une rainure de bloc d'ailette parmi les ailettes de chacun des deux blocs d'ailettes sont en vis-à-vis de chaque guide d'arc correspondant.

Ainsi, l'invention permet de diminuer le nombre de pièce du contacteur en utilisant un bloc d'ailettes pour deux zones d'extinction. En outre, le fait d'avoir un seul bloc d'ailettes sans une deuxième zone d'extinction (soit un bloc d'ailettes soit une plaque d'écarteur d'arc) distincte et perpendiculaire à ce bloc d'ailettes permet de profiter d'une augmentation de surface des ailettes et d'augmenter le volume interailettes. L'augmentation de surface des ailettes permet d'améliorer sa dissipation thermique et donc de diminuer l'échauffement du contacteur. Le volume inter-ailette dans les blocs d'ailettes permet d'augmenter le pouvoir de dissipation des ailettes de déionisation en réduisant et peut être même supprimer, l'étouffement des arcs à sectionner.

Outre les caractéristiques qui viennent d'être évoquées dans le paragraphe précédent, le contacteur selon un aspect de l'invention peut présenter une ou plusieurs caractéristiques complémentaires parmi celles mentionnées dans les paragraphes suivants, considérées individuellement ou selon toutes les combinaisons techniquement possibles :
Selon un mode de réalisation, le contacteur bi-directionnel à double coupure comprend quatre guides d'arcs se dirigeant chacun depuis un des contacts fixes correspondant vers respectivement un des blocs d'ailettes correspondant. Chaque bloc d'ailette est donc en vis-à-vis de quatre guides d'arcs et le nombre de guide d'arcs est donc de huit : :
- les quatre guides d'arcs se dirigeant depuis les contacts mobiles du pont permettent de guider l'arc depuis le pont mobile vers les blocs d'ailettes
- les quatre autres guides d'arcs se dirigeant depuis les contacts fixes permettent de guider l'arc depuis les contacts fixes vers les blocs d'ailettes.

Selon un exemple de ce mode de réalisation, les huit guides d'arcs sont indépendants les uns des autres, quatre guides d'arcs sont des branches se prolongeant depuis les contacts mobiles vers les blocs d'ailettes et quatre guides d'arcs sont des branches se prolongeant depuis les contacts fixes vers les blocs d'ailettes.

Selon un exemple de ce mode de réalisation, le contacteur bi-directionnel à double coupure comprend un premier et un deuxième supports contacts fixes isolés l'un de l'autre électriquement supportant respectivement le premier et deuxième contact fixe et deux des quatre guides d'arcs se dirigeant depuis les contacts fixes appartiennent au premier support contact fixe se prolongeant chacun depuis le premier contact fixe vers les blocs d'ailettes et les deux autres des quatre guides d'arcs se dirigeant depuis les contacts fixes appartiennent au deuxième support contact fixe se prolongeant chacun depuis le deuxième contact fixe vers les blocs d'ailettes. Par exemple, ces quatre guides d'arcs se dirigeant depuis les contacts fixes sont des surfaces des premier et deuxième supports contacts fixes se dirigeant depuis les contacts fixes vers les blocs d'ailettes.

Selon un exemple de ce mode de réalisation, les quatre guides d'arcs se dirigeant depuis les contacts fixes sont des surfaces des premier et deuxième supports contacts fixes se dirigeant depuis les contacts fixes vers les blocs d'ailettes.

Selon un mode de réalisation, une paire de guides d'arcs parmi les quatre guides d'arc se dirigeant depuis les contacts mobiles, est une plaque comprenant un premier et un deuxième guide d'arcs liées à une base, le premier et le deuxième guide d'arcs se prolongeant chacune dans une direction entre respectivement les premiers et deuxièmes contacts mobiles du pont vers le bloc d'ailettes correspondant. Ainsi, les branches permettent de guider l'arc depuis le pont mobile vers les blocs d'ailettes correspondant.

Selon un exemple de ce mode de réalisation, les deux guides d'arcs d'une paire de guides d'arcs sont séparées l'une de l'autre par une rainure et sont parallèles l'une par rapport à l'autre.

Selon un exemple de ce mode de réalisation, les ailettes de chaque bloc d'ailettes comprennent chacune deux portions des deux zones d'extinctions distinct du bloc d'ailettes correspondant, chacune des deux portions comprenant une rainure et en ce que pour chacune des paires de guides d'arcs, les guides d'arcs s'étendent depuis la base de la plaque de guides d'arcs en direction des rainures des blocs d'ailettes. Les rainures des blocs d'ailettes permettent de guider l'arc sur le bloc d'ailettes.

Selon un mode de réalisation, quatre guides d'arcs se dirigeant depuis les contacts mobiles sont reliés en un ensemble, l'ensemble est une plaque comprenant quatre guides d'arcs liées à une base, chaque guide d'arc se prolonge depuis les contacts mobiles vers les blocs d'ailettes. Cela permet de simplifier le montage en ayant une seule pièce.

Selon un mode de réalisation, les ailettes de chaque bloc d'ailettes comprennent chacune une surface de réception et en ce que certaines des surfaces de réception sont décalées vers le contact fixe par rapport aux autres surfaces de réceptions alignées dans un même plan du même bloc d'ailettes. Cela permet d'épouser l'arc lors de sa propagation depuis les premiers et les deuxièmes contacts mobiles jusqu'au bloc d'ailettes.

Selon un mode de réalisation, chaque guide d'arcs est fixé à la première extrémité du bloc d'ailettes.

L'invention et ses différentes applications seront mieux comprises à la lecture de la description qui suit et à l'examen des figures qui l'accompagnent.

### BREVE DESCRIPTION DES FIGURES

Les figures sont présentées à titre indicatif et nullement limitatif de l'invention.
[Fig.1] est un schéma de principe d'une chambre de coupure d'un contacteur selon un mode de réalisation de l'invention.
[Fig.2] est un schéma de principe du double contacts électriques du contacteur à double coupure.
[Fig.3] est une vue de dessus d'une partie de la chambre de coupure représentée sur la figure 1 suivant une circulation de courant.
[Fig.4] est une vue de dessus d'une partie de la chambre de coupure représentée sur la figure 1 suivant une circulation de courant.
[Fig.5] est une vue en perspective d'une partie de la chambre de coupure représenté sur la figure 1.
[Fig.6] est une vue en coupe d'une partie du contacteur comprenant la chambre de coupure représentée sur la figure 1 avec des arcs électriques.
[Fig.7] est une vue en coupe d'une partie du contacteur comprenant la chambre de coupure représentée sur la figure 1 avec des arcs électriques sectionnés par des ailettes.

### DESCRIPTION DETAILLEE

Sauf précision contraire, un même élément apparaissant sur des figures différentes présente une référence unique.

L'invention se rapporte à un contacteur bi-directionnel à double coupure.

En référence à la figure 2 qui est un schéma de principe du double contacts électriques du contacteur bi-directionnel à double coupure, le contacteur bi-directionnel à double coupure comprend un pont mobile 2 comprenant un premier contact mobile 2a, un deuxième contact mobile 2b, un premier contact fixe 1a, un deuxième contact fixe 1b. Le contact mobile 2a est en vis-à-vis du premier contact fixe 1a et le deuxième contact mobile 2b est en vis-à-vis du deuxième contact fixe 1b. La figure 2 représente le pont mobile 2 dans l'état ouvert. Quand le pont mobile 2 est à l'état fermé, un courant *I* se déplace depuis le premier contact fixe 1a vers le deuxième contact fixe 1b en traversant le pont mobile 2. Ainsi, le courant *I* circule dans un premier sens de courant électrique du premier contact fixe 1a au deuxième contact fixe 1b et circule donc dans un premier sens physique 13 lorsque le courant circule entre le premier contact fixe 1a et le contact mobile 2a et un deuxième sens physique 14 opposé au premier sens physique 13 lorsque le courant circule entre le deuxième contact fixe 1b et le contact mobile 2b. La circulation électrique du courant *I* peut être inversée de telle manière que le courant *I* se déplace depuis le deuxième contact fixe 1b vers le premier contact fixe 1a en traversant le pont mobile 2, le sens du courant physique est donc inversé aux niveaux des contacts 1a, 2a, 1b, 2b.

En référence à la figure 1, un contacteur 30 bi-directionnel à double coupure est représenté selon un premier mode de réalisation de l'invention. Le contacteur 30 comprend une chambre de coupure, le pont mobile 2 situé dans la chambre de coupure ainsi que le premier contact fixe 1a et le deuxième contact fixe 1b, appelés ensemble les contacts fixes 1 dont un seul est représenté sur la figure 1. Les contacts fixes 1 sont aussi situés dans la chambre de coupure en vis-à-vis du pont mobile 2. Le pont mobile 2 est soit dans un état fermé quand le pont mobile 2 est en contact avec les contacts fixes 1 soit dans un état ouvert quand le pont mobile 2 est distant (séparé) des contacts fixes 1. Le contacteur 30 comprend un premier et un deuxième bloc d'ailettes 4, 5 comprenant chacun une première extrémité 42, 52 et une deuxième extrémité 43, 53 opposée à la première extrémité 42, 52. La deuxième extrémité 43, 53 est l'extrémité la plus proche des contacts fixes 1. Une première paire de guides d'arcs 7 est fixée sur la première extrémité 42 du premier bloc d'ailettes 4 et une deuxième paire de guides d'arcs 8 est fixée sur la première extrémité 52 du deuxième bloc d'ailettes 5. Chaque paire de guides d'arcs 7, 8 comprend deux guides d'arcs 72a, 72b, 82a, 82b.

Le contacteur 30 bi-directionnel à double coupure comprend dans ce mode de réalisation, un premier et un deuxième supports contacts fixes 20 isolés l'un de l'autre électriquement, le premier et le deuxième supports contacts fixes 20 supportent chacun respectivement le premier contact fixe 1a et le deuxième contact fixe 1b.

Dans ce mode de réalisation, le contacteur bi-directionnel à double coupure comprend une première et une deuxième paire de guides d'arcs 21, 22 se dirigeant depuis le premier contact fixe 1a et le deuxième contact fixe 1b vers respectivement le premier bloc d'ailette 4 et le deuxième bloc d'ailettes 5.

Dans cet exemple de ce mode de réalisation, le premier et le deuxième supports contacts fixes 20 comprennent chacun deux des quatre guides d'arcs 21, 22. Sur la figure 1, seulement un support contact fixe des premiers et deuxième supports contacts fixes 20 est représenté et deux des quatre guides d'arcs 21, 22 sont représentés. Selon un exemple le contacteur 30 comporte bloc de support comprenant les deux supports contacts fixes 20 pour les deux contacts fixes 1 en comprenant une partie isolante électriquement entre les deux supports contacts fixes 20. Le supports contacts fixes 20 comprend

Sur la figure 1 est représenté que deux guides d'arcs 21, 22. Chaque guide d'arcs 21, 22 du contact fixe 1 est une surface d'un support contacts fixes 20

Les blocs d'ailettes 4, 5 sont composés d'une pluralité d'ailettes 100 empilées et distantes les unes des autres. Chaque ailettes 100 de chaque bloc d'ailettes 4, 5 comprend une surface de réception de telle manière que certaines des surfaces de réception sont décalées vers les contact fixes 1 par rapport aux autres surfaces de réceptions d'un même bloc d'ailettes, alignées dans un même plan. Ce décalage forme une courbe permettant de pouvoir épouser au mieux les arcs 9, 10 se formant depuis les contacts fixes 1 et le pont mobile 2.

La figure 1 représente le pont mobile 2 dans l'état ouvert. Quand le pont mobile 2 passe de l'état fermé à l'état ouvert, deux arcs électriques 9,10 peuvent se créer entre les contacts fixes 1 et le pont mobile 2. Ceux-ci se déplacent vers les blocs d'ailettes 4, 5. Les arcs 9, 10 disposent de deux points d'accroche appelés pieds d'arcs. Au niveau du pont mobile 2, les pieds d'arcs se déplacent sur les contacts mobiles 2a et 2b puis sur les guides d'arcs 72a, 72b, 82a, 82b. Les guides d'arcs 72a, 72b, 82a, 82b au niveau du pont mobile 2 sont des branches. Au niveau du contact fixe 1, les pieds d'arcs se déplacent sur les contacts fixes 1a, 1b puis sur les quatre guides d'arcs 21, 22 appartenant aux premier et deuxième supports contacts fixes 20.

Dans un autre mode de réalisation non représenté, le contacteur 30 comprend huit guides d'arcs 72a, 72b, 82a, 82b, 21, 22 indépendant les uns des autres. Les guides d'arcs 72a, 72b, 82a, 82b, 21, 22 ne sont donc pas liés en paire de guide d'arcs 7, 8.

Dans le mode de réalisation représenté sur les figures, une des ailettes 100 de chaque bloc d'ailettes 4, 5 est une ailette d'entrée 101 située à la deuxième extrémité 43, 53 des blocs d'ailettes 4, 5. En référence à la figure 5, les ailettes 100 sont de forme identique. L'ailette d'entrée 101 est l'ailette la plus proche des contacts fixes 1. L'ailette d'entrée 101 est l'ailette la plus décalée vers le contact fixe par rapport aux autres ailettes 100.

En référence à la figure 3 qui est une vue d'une partie de la chambre de coupure du contacteur 30 de la figure 1 sans les contacts fixes 1, les paires de guides d'arcs 7, 8 sont chacune formées d'une base 71, 81 et de deux guides d'arcs 72a, 72b, 82a, 82b liées à la base 71, 81. Les guides d'arcs 72a, 72b, 82a, 82b sont ici en forme de branche. Les guides d'arcs 72a, 72b de la première paire de guides d'arcs 7 sont fixées à la première extrémité 42 du premier bloc d'ailettes 4. Les guides d'arcs 82a, 82b de la deuxième paire de guides d'arcs 8 sont fixées à la première extrémité 52 du deuxième bloc d'ailettes 5. Le pont mobile 2 est situé entre les deux bases 71, 81. De préférence, une longueur du pont mobile 2 située en vis-à-vis des bases 71, 81 est sensiblement identique à une longueur de chaque base 71, 81. La première paire de guides d'arcs 7 comprend un premier 72a et un deuxième guide d'arc 72b. Le premier guide d'arc 72a de la première paire de guides d'arcs 7 est en vis-à-vis avec le premier contact mobile 2a. Le deuxième guide d'arc 72b de la première paire de guides d'arcs 7 est en vis-à-vis avec le deuxième contact mobile 2b. Aussi, la deuxième paire de guides d'arcs 8 comprend un premier 82a et un deuxième guide d'arc 82b. Le premier guide d'arc 82a de la deuxième paire de guides d'arcs 8 est en vis-à-vis avec le premier contact mobile 2a. Le deuxième guide d'arc 82b de la deuxième paire de guides d'arcs 8 est en vis-à-vis avec le deuxième contact mobile 2b. Les paires de guides d'arcs 7, 8 permettent de créer un point d'accroche des pieds d'arcs afin de créer un chemin pour l'aider à acheminer vers les blocs d'ailettes.

Dans un autre mode de réalisation non représenté, les paires de guides d'arcs 7, 8 sont deux plaques de longueur sensiblement identique à la longueur du pont mobile 2. La première et la deuxième paires de guides d'arcs 7, 8 sont en vis-à-vis du pont mobile 2 et plus précisément en vis-à-vis respectivement du premier et deuxième contacts mobiles 2a, 2b. La première et la deuxième paire de guide d'arc 7, 8 s'étendent depuis le pont mobile 2 vers respectivement le premier bloc d'ailettes 4 et le deuxième bloc d'ailettes 5. La première 7 et la deuxième paire de guide d'arc 7, 8 sont fixées respectivement au premier bloc d'ailettes 4 et au deuxième bloc d'ailettes 5.

Dans un autre mode de réalisation non représenté, le contacteur 30 comprend un ensemble de quatre guides d'arcs reliant les guides d'arcs 72a, 72b, 82a, 82b au lieu de deux paires de guides d'arcs 7, 8 dans le mode de réalisation représenté. Au niveau du pont mobile 2, l'ensemble comprend une base d'où se prolonge les quatre guides d'arcs 72a, 72b, 82a, 82b vers les blocs d'ailettes 4, 5. Les guides d'arcs 72a, 72b, 82a, 82b sont ici en forme de branche.

Le contacteur 30 comprend deux aimants 11, 12 possédants chacun deux polarités (nord et sud), le pont mobile 2 est situé entre les deux aimants 11, 12. Le premier aimant 11 a un pôle sud en vis-à-vis du pont mobile 2. Le deuxième aimant 12 a un pôle nord en vis-à-vis du pont mobile 2. Ainsi les deux aimants 11, 12 génèrent un champ magnétique de direction constante depuis un premier aimant 12 vers un deuxième aimant 11. La direction du champ magnétique est représentée par la flèche 6.

Le champ magnétique force le déplacement des arcs électriques 9, 10 vers les blocs d'ailettes 4, 5 suivant la loi de Laplace.

Ainsi,
$d \vec{F} = I . d \vec{l} ∧ \vec{B}$

Avec *̅F̅*̅, la force appliquée à l'arc électrique 9, 10, *I* le courant traversant l'arc électrique 9, 10, *̅l̅*̅ l'élément de longueur de l'arc électrique 9, 10 traversé par le courant *I* et *̅B̅*̅ le champ magnétique auquel il est soumis.

Ainsi, la figure 3 présente une circulation du courant *I*, tel que le premier sens physique 13 circule depuis le premier contact fixe 1a vers le premier contact mobile 2a et le deuxième sens physique 14 circule depuis le deuxième contact mobile 2b vers un deuxième contact fixe 1b.

Dans cette configuration, un premier arc électrique 9 se propage depuis le premier contact mobile 2a et se déplace par une force magnétique générée par le champ magnétique vers le premier bloc d'ailettes 4. Le premier arc électrique 9 est guidé par le premier guide d'arc 72a de la première paire de guides d'arcs 7 vers le premier bloc d'ailettes 4.

Dans cette même configuration, un deuxième arc électrique 10 se propage depuis le deuxième contact mobile 2b et se déplace par une force magnétique générée par le champ magnétique vers le deuxième bloc d'ailettes 5. Le deuxième arc électrique 10 est guidé par le deuxième guide d'arc 82b de la deuxième paire de guides d'arcs 8 vers le deuxième bloc d'ailettes 5.

En référence à la figure 4 qui est une vue de la figure 3, le courant *I* circule dans un deuxième sens de courant électrique du deuxième contact fixe 1b au premier contact fixe 1a. Le deuxième sens de courant électrique est inversé par rapport au premier sens de courant électrique de la figure 3. Ainsi, le premier sens physique 13 circule depuis le premier contact mobile 2a vers le premier contact fixe 1a et le deuxième sens physique 14 circule depuis le deuxième contact fixe 1b vers le deuxième contact mobile 2b.

Dans cette configuration, le premier arc électrique 9 se propage depuis le premier contact mobile 2a et se déplace par une force magnétique générée par un champ magnétique vers le deuxième bloc d'ailettes 5. Le premier arc électrique 9 est guidé par le premier guide d'arc 82a de la deuxième paire de guides d'arcs 8 vers le deuxième bloc d'ailettes 5.

Dans cette même configuration, le deuxième arc électrique 10 se propage depuis le deuxième contact mobile 2b et se déplace par une force magnétique générée par un champ magnétique vers le premier bloc d'ailettes 4. Le deuxième arc électrique 10 est guidé par le deuxième guide d'arc 72b de la première paire de guides d'arcs 7 vers le premier bloc d'ailettes 4.

Chaque bloc d'ailettes 4, 5 comporte une première et une deuxième rainures 102 situées le long des ailettes 100. Chaque ailette 100 comprend donc de part et d'autre deux encoches telles que les encoches d'un côté des ailettes d'un bloc d'ailettes 4, 5, forment ensemble une première rainure 102 et les autres encoches de l'autre côtés des ailettes 100 d'un bloc d'ailettes 4, 5 forment la deuxième rainure 102 La première et la deuxième rainures 102 du premier bloc d'ailettes 4 comportent chacune un fond situé respectivement en vis-à-vis des premier et deuxième guides d'arcs 72a, 72b de la première paire de guides d'arc 7 permettant ainsi de guider les arcs électriques 9, 10. La première et la deuxième rainures 102 du deuxième bloc d'ailettes 5 comportent chacune un fond situé respectivement en vis-à-vis des premier et deuxième guides d'arcs 82a, 82b de la deuxième paire de guides d'arcs 8. Les rainures 102 permettent de prédéterminer l'endroit exact où l'arc électrique 9, 10 sera guidé et contenu pour être éteint.

Chaque rainure 102 est en forme de V, chaque rainure 102 peut aussi être en forme de U ou dans toute autre forme permettant le guidage adéquat des arcs 9, 10

Chaque bloc d'ailettes 4, 5 comprend un évidemment 103 positionné entre les deux rainures 102 du bloc d'ailettes 4, 5. Cet évidement 103 permet de réduire la masse du contacteur 30.

La figure 6 représente une vue en coupe d'une chambre de coupure du contacteur 30 représentée avec une pluralité d'arcs électriques correspondant au déplacement du deuxième arc électrique 10 se dirigeant depuis le pont mobile 2 vers le deuxième bloc d'ailettes 5 en passant par la deuxième paire de guides d'arcs 8. Plus l'arc est proche du deuxième bloc d'ailettes 5 plus il présente une forme similaire à la forme du deuxième bloc d'ailettes 5 de manière à épouser ledit arc. Ainsi, l'arc électrique 10 le plus proche du deuxième bloc d'ailettes 5 est sectionné au même moment par les différentes ailettes 100 lors de sa propagation.

Le contacteur 30 comprend une paroi 31 permettant d'éviter que des gaz ou des particules s'échappent de la chambre de coupure. Le contacteur 30 comprend également une tige mobile 32 et un ressort d'affirmation 33. Le pont mobile 2 est normalement ouvert, c'est-à-dire que la position de repos du pont mobile 2 est distant des contacts fixes 1. Bien entendue, le pont mobile 2 peut aussi être normalement fermé, c'est-à-dire que dans la position de repos, le pont mobile 2 est en contact avec les contacts fixes 1.

La figure 7 présente une vue en coupe d'une chambre de coupure du contacteur 30 représentant le premier arc électrique 9 et le deuxième arc électrique 10. Le premier arc électrique 9 est sectionné par les ailettes 100 du premier bloc d'ailettes 4. Le deuxième arc électrique 10 est sectionné par les ailettes 100 du deuxième bloc d'ailettes 5.

## Revendications

1. Contacteur (30) à double coupure comprenant :
- un pont mobile (2) entre un état fermé et un état ouvert, comprenant un premier contact mobile (2a) et un deuxième contact mobile (2b), et,
- un premier contact fixe (1a) en vis-à-vis du contact mobile (2a) et
- un deuxième contact fixe (1b) en vis-à-vis du contact mobile (2b),
- dans lequel dans l'état fermé, le premier et le deuxième contact mobile (2a, 2b) sont en contact avec respectivement le premier et le deuxième contact fixe (1, 1a, 1b) et dans l'état ouvert le premier et le deuxième contact mobile (2a, 2b) sont distants avec respectivement le premier et le deuxième contact fixe (1a, 1b),
- deux aimants (13, 14) aptes à générer un champ magnétique de direction constante de manière à générer une force magnétique pour déplacer un arc (9, 10) apparaissant entre les contacts fixes (1, 1a, 1b) et les contacts mobiles (2a, 2b) du pont mobile (2) passant d'un état fermé à un état ouvert,
- deux blocs d'ailettes (4, 5) possédant chacun :
o une première (42, 52) et une deuxième extrémité (43, 53),
o des ailettes (100) comprises entre la première extrémité (42, 52) et la deuxième extrémité (43, 53) du bloc d'ailettes (4, 5) correspondant,
o une première et une deuxième zone d'extinction formé chacune par les ailettes (100),
- quatre guides d'arc (7, 8) se dirigeant depuis les contacts mobiles (2a, 2b) du pont (2) vers les deux blocs d'ailettes (4, 5),
- **caractérisé en ce que** des encoches d'ailettes (100) formant une rainure (102) de blocs d'ailettes (4, 5) parmi les ailettes (100) de chacun des deux blocs d'ailettes (4, 5) sont en vis-à-vis de chaque guide d'arc (7, 8) correspondant, et **en ce que** le contacteur comprend en outre quatre guides d'arcs (21, 22) se dirigeant chacun depuis un des contacts fixes (1, 1a, 1b) correspondant vers respectivement un des blocs d'ailettes (4, 5) correspondant.

2. Contacteur (30) selon la revendication précédente **caractérisée en ce que** les huit guides d'arcs (72a, 72b, 82a, 82b, 21, 22) sont indépendants les uns des autres, quatre guides d'arcs (72a, 72b, 82a, 82b,) sont des branches se prolongeant depuis les contacts mobiles (2a, 2b) vers les blocs d'ailettes (4, 5) et quatre guides d'arcs (21, 22) sont des branches se prolongeant depuis les contacts fixes (1a, 1b) vers les blocs d'ailettes (4, 5).

3. Contacteur (30) selon la revendication 1 ou 2, comprenant un premier et un deuxième supports contacts fixes (20) isolés l'un de l'autre électriquement supportant respectivement le premier et deuxième contact fixe (1, 1a, 1b) et deux des quatre guides d'arcs (21, 22) se dirigeant depuis les contacts fixes (1, 1a, 1b) appartiennent au premier support contact fixe (20) se prolongeant chacun depuis le premier contact fixe (1a) vers les blocs d'ailettes (4, 5) et les deux autres des quatre guides d'arcs (21, 22) se dirigeant depuis les contacts fixes (1, 1a, 1b) appartiennent au deuxième support contact fixe (20) se prolongeant chacun depuis le deuxième contact fixe (1b) vers les blocs d'ailettes (4, 5).

4. Contacteur (30) selon la revendication précédente, dans lequel les quatre guides d'arcs (21, 22) se dirigeant depuis les contacts fixes (1, 1a, 1b) sont des surfaces des premier et deuxième supports contacts fixes (20) se dirigeant depuis les contacts fixes (1, 1a, 1b) vers les blocs d'ailettes (4, 5).

5. Contacteur (30) selon l'une des revendications précédentes dans lequel une paire de guides d'arcs (7, 8) parmi les quatre guides d'arc (7, 8) se dirigeant depuis les contacts mobiles (2a, 2b), est une plaque comprenant un premier (72a, 82a) et un deuxième guide d'arcs (72b, 82b) liées à une base (71, 81), le premier (72a, 82a) et le deuxième guide d'arcs (72b, 82b) se prolongeant chacune dans une direction entre respectivement les premiers et deuxièmes contacts mobiles (2a, 2b) du pont (2) vers le bloc d'ailettes (4, 5) correspondant.

6. Contacteur (30) selon la revendication précédente **caractérisé en ce que** les ailettes (100) de chaque bloc d'ailettes (4, 5) comprennent chacune deux portions des deux zones d'extinctions distinct du bloc d'ailettes (4, 5) correspondant, chacune des deux portions comprenant la rainure (102) et **en ce que** pour chacune des paires de guides d'arcs (7, 8), les guides d'arcs (72a, 72b, 82a, 82b) s'étendent depuis la base (71, 81) de la plaque de guides d'arcs en direction des rainures (102) des ailettes des blocs d'ailettes (4, 5).

7. Contacteur (30) selon l'une des revendications 1 à 6 **caractérisé en ce que** les quatre guides d'arcs (7, 8) se dirigeant depuis les contacts mobiles (2a, 2b), sont reliés en un ensemble, l'ensemble est une plaque comprenant quatre guides d'arcs (72, 82) liées à une base (71,81), chaque guide d'arcs (72, 82) se prolonge depuis les contacts mobiles (2a, 2b) vers les blocs d'ailettes (4, 5).

8. Contacteur (30) selon l'une des revendications précédentes **caractérisé en ce que** les ailettes (100) du bloc d'ailettes (4, 5) comprennent chacune une surface de réception et **en ce que** certaines des surfaces de réception sont décalées vers le contact fixe (1) par rapport aux autres surfaces de réceptions alignées dans un même plan.

9. Contacteur (30) selon l'une des revendications précédentes **caractérisé en ce que** chaque guide d'arcs (7, 8) est fixé à la première extrémité (42, 52) du bloc d'ailettes (4, 5).

## Patentansprüche

1. Schütz (30) mit doppelter Abschaltung, bestehend aus:
- einer beweglichen Brücke (2) zwischen einem geschlossenen Zustand und einem offenen Zustand, die einen ersten beweglichen Kontakt (2a) und einen zweiten beweglichen Kontakt (2b) umfasst, und,
- einem ersten festen Kontakt (1a), der dem beweglichen Kontakt (2a) gegenüberliegt, und
- einem zweiten festen Kontakt (1b), der dem beweglichen Kontakt (2b) gegenüberliegt,
- wobei im geschlossenen Zustand der erste und der zweite bewegliche Kontakt (2a, 2b) mit jeweils dem ersten und dem zweiten festen Kontakt (1, 1a, 1b) in Kontakt stehen und im offenen Zustand der erste und der zweite bewegliche Kontakt (2a, 2b) jeweils vom ersten und zweiten festen Kontakt (1a, 1b) beabstandet sind,
- zwei Magneten (13, 14), die geeignet sind, ein Magnetfeld mit konstanter Richtung zu erzeugen, um eine Magnetkraft zu erzeugen, um einen Lichtbogen (9, 10) zu bewegen, der zwischen den festen Kontakten (1, 1a, 1b) und den beweglichen Kontakten (2a, 2b) der beweglichen Brücke (2) auftritt, die von einem geschlossenen Zustand in einen offenen Zustand übergeht,
- zwei Flügelblöcken (4, 5), die jeweils umfassen:
∘ ein erstes (42, 52) und ein zweites Ende (43, 53),
∘ Flügel (100), die zwischen dem ersten Ende (42, 52) und dem zweiten Ende (43, 53) des entsprechenden Flügelblocks (4, 5) enthalten sind,
∘ einen ersten und einen zweiten Löschbereich, die jeweils von den Flügeln (100) gebildet werden,
- vier Lichtbogenführungen (7, 8), die von den beweglichen Kontakten (2a, 2b) der Brücke (2) zu den beiden Flügelblöcken (4, 5) führen,
- **dadurch gekennzeichnet, dass** Flügelkerben (100), die in den Flügelblöcken (4, 5) unter den Flügeln (100) jedes der beiden Flügelblöcke (4, 5) eine Nut (102) bilden, jeder entsprechenden Lichtbogenführung (7, 8) gegenüberliegen, und dass der Schütz ferner vier Lichtbogenführungen (21, 22) umfasst, die jeweils von einem der entsprechenden festen Kontakte (1, 1a, 1b) zu jeweils einem der entsprechenden Flügelblöcke (4, 5) gerichtet sind.

2. Schütz (30) nach dem vorhergehenden Anspruch, **dadurch gekennzeichnet, dass** die acht Lichtbogenführungen (72a, 72b, 82a, 82b, 21, 22) unabhängig voneinander sind, vier Lichtbogenführungen (72a, 72b, 82a, 82b,) Zweige sind, die sich von den beweglichen Kontakten (2a, 2b) zu den Flügelblöcken (4, 5) erstrecken, und vier Lichtbogenführungen (21, 22) Zweige sind, die sich von den festen Kontakten (1a, 1b) zu den Flügelblöcken (4, 5) erstrecken.

3. Schütz (30) nach Anspruch 1 oder 2, mit einem ersten und einem zweiten elektrisch voneinander isolierten Festkontaktträger (20), die den ersten bzw. zweiten Festkontakt (1, 1a, 1b) tragen, und in dem zwei der vier Lichtbogenführungen (21, 22), die von den Festkontakten (1, 1a, 1b) ausgehend zu dem ersten Festkontaktträger (20) gehören und sich jeweils von dem ersten Festkontakt (1a) zu den Flügelblöcken (4, 5) erstrecken, und in dem die anderen zwei der vier Lichtbogenführungen (21, 22), die von den Festkontakten (1, 1a, 1b) ausgehend zu dem zweiten Festkontaktträger (20) gehören und sich jeweils von dem zweiten Festkontakt (1b) zu den Flügelblöcken (4, 5) erstrecken.

4. Schütz (30) nach dem vorhergehenden Anspruch, bei dem die vier Lichtbogenführungen (21, 22), die von den Festkontakten (1, 1a, 1b) wegführen, Oberflächen der ersten und zweiten Festkontaktträger (20) sind, die von den Festkontakten (1, 1a, 1b) zu den Flügelblöcken (4, 5) führen.

5. Schütz (30) nach einem der vorhergehenden Ansprüche, bei dem ein Paar von Lichtbogenführungen (7, 8) unter den vier Lichtbogenführungen (7, 8), die von den beweglichen Kontakten (2a, 2b) ausgehen, eine Platte bildet, die eine erste (72a, 82a) und eine zweite Lichtbogenführung (72b, 82b) umfasst, die mit einer Basis (71, 81) verbunden sind, wobei sich die erste (72a, 82a) und die zweite Lichtbogenführung (72b, 82b) jeweils in einer Richtung zwischen den ersten bzw. zweiten beweglichen Kontakten (2a, 2b) der Brücke (2) zu dem entsprechenden Flügelblock (4, 5) erstrecken.

6. Schütz (30) nach dem vorhergehenden Anspruch, **dadurch gekennzeichnet, dass** die Flügel (100) jedes Flügelblocks (4, 5) jeweils zwei Abschnitte der beiden unterschiedlichen Löschbereiche des entsprechenden Flügelblocks (4, 5) umfassen, wobei jeder der beiden Abschnitte die Nut (102) umfasst und dadurch, dass für jedes der Paare von Lichtbogenführungen (7, 8) die Lichtbogenführungen (72a, 72b, 82a, 82b) sich von der Basis (71, 81) der Lichtbogenführungsplatte in Richtung der Nuten (102) der Flügel der Flügelblöcke (4, 5) erstrecken.

7. Schütz (30) nach einem der Ansprüche 1 bis 6, **dadurch gekennzeichnet, dass** die vier Lichtbogenführungen (7, 8), die von den beweglichen Kontakten (2a, 2b) ausgehen, zu einer Baugruppe verbunden sind, wobei die Baugruppe eine Platte ist, die vier Lichtbogenführungen (72, 82) umfasst, die mit einer Basis (71, 81) verbunden sind, wobei sich jede Lichtbogenführung (72, 82) von den beweglichen Kontakten (2a, 2b) zu den Flügelblöcken (4, 5) hin erstreckt.

8. Schütz (30) nach einem der vorhergehenden Ansprüche, **dadurch gekennzeichnet, dass** die Flügel (100) des Flügelblocks (4, 5) jeweils eine Aufnahmefläche umfassen und dass einige der Aufnahmeflächen in Richtung des Festkontakts (1) gegenüber den anderen Aufnahmeflächen, die in einer gleichen Ebene ausgerichtet sind, versetzt sind.

9. Schütz (30) nach einem der vorhergehenden Ansprüche, **dadurch gekennzeichnet, dass** jede Lichtbogenführung (7, 8) an dem ersten Ende (42, 52) des Flügelblocks (4, 5) befestigt ist.

## Claims

1. A double-break contactor (30) comprising:
- a movable bridge (2) being movable between a closed state and an open state, comprising a first movable contact (2a) and a second movable contact (2b), and,
- a first fixed contact (1a) facing the movable contact (2a) and
- a second fixed contact (1b) facing the movable contact (2b),
- wherein, in the closed state, the first and second movable contacts (2a, 2b) are in contact with the first and second fixed contacts (1, 1a, 1b) respectively and, in the open state, the first and second movable contacts (2a, 2b) are distant from the first and second fixed contacts (1a, 1b) respectively,
- two magnets (13, 14) capable of generating a magnetic field having constant direction so as to generate a magnetic force to move an arc (9, 10) appearing between the fixed contacts (1, 1a, 1b), and the movable contacts (2a, 2b) of the movable bridge (2) switching from a closed state to an open state,
- two fin blocks (4, 5) each having:
∘ a first end (42, 52) and a second end (43, 53),
∘ fins (100) between the first end (42, 52) and the second end (43, 53) of the corresponding fin block (4, 5),
∘ a first and a second extinction zone each formed by the fins (100),
- four arc guides (7, 8) running from the movable contacts (2a, 2b) of the bridge (2) to the two fin blocks (4, 5),
- **characterised in that** fin notches (100) forming a groove (102) of fin blocks (4, 5) among the fins (100) of each of the two fin blocks (4, 5) face each corresponding arc guide (7, 8), and **in that** the contactor further comprises four arc guides (21, 22) each running from one of the corresponding fixed contacts (1, 1a, 1b) to one of the corresponding fin blocks (4, 5) respectively.

2. The contactor (30) according to the preceding claim, **characterised in that** the eight arc guides (72a, 72b, 82a, 82b, 21, 22) are independent of one another, four arc guides (72a, 72b, 82a, 82b, ) are branches extending from the movable contacts (2a, 2b) towards the fin blocks (4, 5) and four arc guides (21, 22) are branches extending from the fixed contacts (1a, 1b) towards the fin blocks (4, 5).

3. The contactor (30) according to claim 1 or 2, comprising a first and a second fixed contact support (20) electrically insulated from each other respectively supporting the first and second fixed contact (1, 1a, 1b) and two of the four arc guides (21, 22) running from the fixed contacts (1, 1a, 1b) belong to the first fixed contact support (20) each extending from the first fixed contact (1a) towards the fin blocks (4, 5), and the other two of the four arc guides (21, 22) running from the fixed contacts (1, 1a, 1b) belong to the second fixed contact support (20) each extending from the second fixed contact (1b) towards the fin blocks (4, 5).

4. The contactor (30) according to the preceding claim, wherein the four arc guides (21, 22) running from the fixed contacts (1, 1a, 1b) are surfaces of the first and second fixed contact supports (20) running from the fixed contacts (1, 1a, 1b) to the fin blocks (4, 5).

5. The contactor (30) according to any of the preceding claims, wherein one pair of arc guides (7, 8) of the four arc guides (7, 8) running from the movable contacts (2a, 2b), is a plate comprising a first (72a, 82a) and a second (72b, 82b) arc guide bonded to a base (71, 81), the first (72a, 82a) and second arc guides (72b, 82b) each extending in a direction between the first and second movable contacts (2a, 2b) respectively of the bridge (2) towards the corresponding fin block (4, 5).

6. The contactor (30) according to the preceding claim, **characterised in that** the fins (100) of each fin block (4, 5) each comprise two portions of the two distinct extinction zones of the corresponding fin block (4, 5), each of the two portions comprising the groove (102) and **in that** for each of the pairs of arc guides (7, 8), the arc guides (72a, 72b, 82a, 82b) extend from the base (71, 81) of the arc guide plate towards the grooves (102) of the fins of the fin blocks (4, 5).

7. The contactor (30) according to one of claims 1 to 6, **characterised in that** the four arc guides (7, 8) extending from the movable contacts (2a, 2b) are connected into an assembly, the assembly is a plate comprising four arc guides (72, 82) bonded to a base (71, 81), each arc guide (72, 82) extends from the movable contacts (2a, 2b) towards the fin blocks (4, 5).

8. The contactor (30) according to one of the preceding claims, **characterised in that** the fins (100) of the fin block (4, 5) each comprise a receiving surface and **in that** some of the receiving surfaces are offset towards the fixed contact (1) with respect to the other receiving surfaces aligned in a same plane.

9. The contactor (30) according to one of the preceding claims, **characterised in that** each arc guide (7, 8) is fixed to the first end (42, 52) of the fin block (4, 5).
